# EUROPÄISCHE PATENTSCHRIFT

(11) **EP 0 026 822 B1**
(45) Veröffentlichungstag und Bekanntmachung des Hinweises auf die Patenterteilung: **27.06.1984**
(21) Anmeldenummer: 80104664.0
(22) Anmeldetag: 07.08.1980
(51) Int. Cl.: B65D 75/00

(54) **Verfahren zur Herstellung einer Transportverpackung für Calciumcarbid**
Method for making a transport package for calcium carbide
Procédé de fabrication d'un emballage de transport pour carbure de calcium

(30) Priorität: 08.10.1979 DE 2940748
(43) Veröffentlichungstag der Anmeldung: 15.04.1981
(73) Patentinhaber: HOECHST AKTIENGESELLSCHAFT, 65926 Frankfurt am Main (DE)
(72) Erfinder: Braun, Albert, D-5030 Hürth (DE); Portz, Willi, Dr., D-5042 Erftstadt-Kierdorf (DE); Strauss, Georg, Dr., D-5042 Erftstadt-Lechenich (DE)

## Beschreibung

Die vorliegende Patentanmeldung betrifft ein Verfahren zur Herstellung einer Transportverpackung für Caiciumcarbid zum Einsatz in dosierten Kleinmengen.

Bisher ist es üblich, Calciumcarbid in kleinen Mengen portioniert in Metalltrommeln abzupakken, wobei je Trommel etwa 100 kg Calciumcarbid enthalten sind. Nachteilig ist hierbei, daß die Trommeln wegen ihrer runden Grundfläche beim Transport die Ladefläche auf dem Fahrzeug nur unvollständig auszunutzen gestatten. Darüber hinaus müssen die leeren Trommeln wegen ihres relativ hohen Anschaffungspreises vom Verbrauchsort zum Befüllort zurücktransportiert werden, was insbesondere bei im Ausland gelegenen Verbrauchsorten beträchtliche zusätzliche Frachtkosten verursacht. Aus der DE-C-2 033 160 ist zwar eine Vorrichtung zum Dosieren von feuchtigkeitsempfindlichen Feststoffen wie Calciumcarbid bekannt, bei welcher mehrere, in ihrem Oberteil quadratische und an ihrem unteren Ende konisch auslaufende Behälter verwendet werden, wobei diese Behälter gleichzeitig zum Transport und zur Lagerung des Calciumcarbides dienen und wobei jeder Behälter etwa 1000 kg Calciumcarbid faßt. Diese Vorrichtung gestattet jedoch keine hinreichend genaue Dosierung von Kleinmengen, beispielsweise von 5 kg, da das auf ihren Druckmeßdosen ruhende Taragewicht im Verhältnis dazu zu groß ist.

Aus der US-A-3 670 880 ist eine Verpackung für in Beuteln befindliche körnige Produkte bekannt, welche aus einem auf einer Palette befestigten, mehrschichtigen Wellpappe-Behälter besteht. In den Behälter werden die Beutel eingelegt und über die Höhe seiner Seitenwände hinaus aufgestapelt. Über die aufgestapelten Beutel wird ein aus mehrschichtiger Wellpappe bestehender Verschluß übergeschoben, welcher ein flaches Oberteil sowie nach unten weisende Seitenwände umfaßt und welcher die Seitenwände des Behälters teilweise umgreift. Um die Oberseite und die Seitenwände des Verschlusses sowie um die Seitenwände des Behälters wird eine schrumpfbare Kunststoff-Folie gelegt und in einem Schrumpfofen bei einer Temperaturvon etwa 150° C aufgeschrumpft.

Der Behälter nach der US-A-1 875 497 wird aus vier Seitenwänden sowie je vier oberen und unteren Verschlußklappen, welche alle miteinander verbunden sind, aufgebaut. Nach Schließen der unteren Verschlußklappen kann in den Behälter ein an seinen Seitenwänden anliegender Sack eingelegt werden, welcher bis zur Höhe der Seitenwände mit Schüttgut befüllt werden kann. Es kann aber auch nach Schließen der unteren Verschlußklappen in den Behälter ein zylinderförmiger, die Seitenwände tangierender Einsatz eingebracht werden, während im Bereich der Ekken des Behälters je eine Verstärkungsröhre eingesetzt ist, welche sowohl den zylinderförmigen Einsatz als auch die Seitenwände berührt.

Der Behälter zur Handhabung von losem Material nach der US-A-3 073 500 besteht aus einem inneren und einem äußeren Kasten, welche unter Zwischenlage von Eckenverstärkungswinkeln ineinander geschoben worden sind. Die mit Abstand voneinander angeordneten Kästen sind auf einer Palette befestigt. Nach Füllung des inneren Kastens mit dem losen Material werden zunächst die oberen Bereiche der vier Seiten des inneren Kastens nach innen geklappt und dann die als Deckel ausgebildeten oberen Bereiche des äußeren Kastens zugeklappt.

Aus der US-A-2 965 276 ist eine Palette bekannt, welche aus unteren und oberen Rippen besteht, die unter Zwischenlage von Klötzen mit vertikalem Abstand voneinander angeordnet sind. Mehrere mit Abstand voneinander aufgestellte derartig beschaffene Rippen sind durch Querstäbe miteinander verbunden. Auf dieser Palette ist ein quaderförmiger Behälter befestigt, welcher mit einem Deckel verschließbar ist. Behälter und Deckel sind in Querrichtung mehrfach von Stahlbändern umgriffen.

Bei dem aus der GB-A-1 512371 bekannten Verfahren zur Verpackung von Autokühlern werden die Kühler zwischen je einem flachen Boden und Deckel aus Karton oder Kunststoff auf einer Palette gestapelt und mit Metallbändern umreift. Die so gestapelten Kühler werden vollständig in einen Schrumpffilm eingehüllt. Der Schrumpffilm wird durch Behandeln mit heißer Luft geschrumpft, wodurch der Kühlerstapel in seiner Lage gehalten wird und die Kühler eingesiegelt werden.

Nach der FR-A-2 139 002 wird ein durch ein kombiniertes Extrusion-Blas-Verfahren hergestellter Polyäthylen-Schlauch mit einer Wandstärke von etwa 0,1 mm aufgeschnitten, in spezieller Form gefaltet, in Querrichtung verschweißt und unter Ausbildung von Säcken zerschnitten. Ein derartiger Sack wird über eine im wesentlichen rechteckige Palettenladung gebracht. Nachdem die Palettenladung auf diese Weise mit dem Sack überzogen ist, wird sie in einem Ofen kurzzeitig Temperaturen von etwa 200° C ausgesetzt, wobei der Sack aufschrumpft.

Es ist Aufgabe der vorliegenden Erfindung, ein Verfahren zur Herstellung einer Transportverpackung für Calciumcarbid in Kleinmengen anzugeben, bei welchem unter optimaler Ausnutzung der Ladefläche des Transportfahrzeuges auf teure metallische Emballagen verzichtet werden kann und die Carbidmengen genau dosiert sind. Das wird erfindungsgemäß dadurch erreicht, daß man eine Vielzahl von mit einer vorgegebenen Menge Calciumcarbid gefüllte, verschlossene Beutel aus Kunststoff-Folie, vorzugsweise Polyethylen-Folie, mit einer Dicke von 0,05 bis 0,4 mm und einer flächenbezogenen Masse von 50 bis 400 g/m² in mehreren Lagen übereinander in eine auf einer Palette befestigte, aus Mehrfachpappe hergestellte Schachtel einpackt und anschließend die Schachtel verschließt; daß in die Schachtel eine Ringeinlage eingestellt ist, welche an den vertikalen Innenwänden der Schachtel mit Ausnahme der Bereiche ihrer Ekken anliegt; daß in jeder Ecke der Schachtel ein sich von ihrem Boden bis zu ihrem Deckel erstreckender Rohrabschnitt steht, wobei die Rohrabschnitte von der Ringeinlage unter Stabilisierung ihrer Lage tangiert werden; daß die Schachtel äußere Boden- und Deckelverschlußklappen aufweist, welche sich gegenseitig vollständig überlappen; daß man auf die Oberseite der verschlossenen Schachtel einen Abdeckrost auflegt; daß man die verschlossene Schachtel, den Abdeckrost und die Palette in Längsrichtung und/oder Querrichtung mindestens je einmal mit einem Band umreift; daß man nach der Umreifung die Schachtel, den Abdeckrost und die Palette mit einer eine flächenbezogene Masse von 55 bis 460 g/_{M}² aufweisenden Schrumpffolie überzieht sowie die Schrumpffolie durch Anblasen mit Warmluft einschrumpft; und daß bis zu drei mit Schrumpffolie überzogene Paletten, Schachteln und Abdeckroste übereinander stapelbar sind.

Das Verfahren gemäß der Erfindung kann auch noch dadurch ausgestaltet sein, daß man die verschlossene Schachtel, den Abdeckrost und die Palette in Längsrichtung und/oder in Querrichtung je zweimal mit einem Band umreift.

Beim erfindungsgemäßen Verfahren wird eine Einmal-Palette, welche vorzugsweise als Zweiwege-Palette ausgebildet ist (vergl. DIN 15 145, August 1977), aus Holz verwendet, welche zusammen mit der Schachtel und dem Abdeckrost nach Entnahme des Calciumcarbides am Verbrauchsort, beispielsweise durch Verbrennen, leicht zu beseitigen ist.

Das Einfüllen des Calciumcarbides in aus Kunststoff-Folie bestehende Beutel und ihr gasdichtes Verschließen durch Zuschweißen erfolgt beim Verfahren gemäß der Erfindung vorteilhafterweise mit einer entsprechend konstruierten Maschine unter Verwendung eines KunststoffSchlauches. Durch die maschinelle Handhabung wird einerseits verhindert, daß Feuchtigkeit in die Beutel gelangt und andererseits eine genaue Dosierung garantiert.

Durch das Auflegen eines Abdeckrostes auf die Oberseite der verschlossenen Schachtel beim erfindungsgemäßen Verfahren wird einerseits verhindert, daß die Band-Umreifung die oberen Kanten der Schachtel durchschneidet und andererseits die Stapelfähigkeit der mit Schrumpffolie überzogenen Schachtel ermöglicht.

Beim Verfahren gemäß der Erfindung wird die Stapelfähigkeit der Schachteln dadurch erhöht, daß in ihren vier Ecken vom Boden bis zur Decke reichende Rohrabschnitte angeordnet sind.

Durch die innerhalb der Schachtel befindliche Ringeinlage wird beim erfindungsgemäßen Verfahren einerseits die Festigkeit der Wände der Schachtel erhöht und andererseits eine Lagestabilisierung der Rohrabschnitte erreicht.

Schließlich bewirkt das gegenseitige vollständige Überlappen von Boden- und Deckelverschlußklappen beim Verfahren gemäß der Erfindung eine Erhöhung der Festigkeit von Boden und Deckel der Schachtel.

Calciumcarbid in Kleinmengen, beispielswei= se 5 kg, wird zum Entschwefeln von kleineren Mengen Eisenschmelze in Gießereien verwendet, wobei das Calciumcarbid im Beutel in die Eisenschmelze geworfen wird. Calciumcarbid in diesen Mengen findet weiterhin zum Füllen von Acetylen-Kleinentwicklern Anwendung.

In der Zeichnung sind Schachtel, Abdeckrost und Palette, wie sie beim erfindungsgemäßen Verfahren verwendet werden, dargestellt. Dabei zeigt
Fig. 1 eine Seitenansicht auf eine Palette, eine Schachtel und einen Abdeckrost,
Fig. 2 eine Draufsicht auf eine Schachtel nach Linie II-II der Fig. 1.

Eine aus mehreren Schichten Pappe 1 aufgebaute Schachtel 2 ist mit einer Rücksprung-Zweiwege-Flachpalette 3 (vergl. DIN 15 145, August 1977) fest verbunden. In die Schachtel 2 ist eine Ringeinlage 4 eingestellt, welche an den vertikalen Innenwänden der Schachtel 2 - ausgenommen der Bereich ihrer Ecken - anliegt. In den Ecken der Schachtel 2 stehen jeweils Rohrabschnitte 5, welche vom Boden bis zur Decke der Schachtel 2 verlaufen. In den Eckbereichen tangiert die Ringeinlage 4 die Rohrabschnitte 5, wodurch deren Lage stabilisiert wird. Auf der verschlossenen Schachtel 2 liegt ein Abdeckrost 6 auf. Die Palette 3, die Schachtel 2 und der Abdeckrost 6 sind in Längsrichtung zweimal mit je einem Stahlband 7 umreift.

### Beispiel

In eine Schachtel (Länge 120cm, Breite 100 cm, Höhe 82 cm) mit sich gegenseitig vollständig überlappenden Boden- und Deckelverschlußklappen sind eine Ringeinlage aus Wellpappe und an den Ecken vier Rohrabschnitte aus Pappe eingestellt. Die Schachtel ist auf eine Rücksprung-Zweiwege-Flachpalette aufgeklebt. In die Schachtel werden 200 Polyethylen-Beutel (Länge 36,5 cm, Breite 28,5 cm, Foliendicke 0,1 mm), welche mit jeweils 5 kg Calciumcarbid gefüllt und gasdicht verschweißt sind, in mehreren Lagen übereinander eingepackt. Nach dem Verschließen der Schachtel wird auf ihre Oberseite ein Abdeckrost aufgelegt. Abdeckrost, Schachtel und Palette werden zweimal in Längsrichtung und einmal in Querrichtung mit Stahlband (Dicke 2 mm, Breite 20 mm) umreift, bevor sie mit einem Schlauch aus Schrumpffolie (Dikke 0,2 mm) überzogen werden. Nach Zuschweißen des Schlauches mit Warmluft von 70°C angeblasen und dadurch eingeschrumpft.

## Patentansprüche

1. Verfahren zur Herstellung einer Transportverpackung für Calciumcarbid zum Einsatz in dosierten Kleinmengen, wobei man eine Vielzahl von mit einer vorgegebenen Menge Calciumcarbid gefüllten, verschlossenen Beuteln aus Kunststoff-Folie, vorzugsweise Polyethylen-Folie, mit einer Dicke von 0,05 bis 0,4 mm und einer flächenbezogenen Masse von 50 bis 400 g/m² in mehreren Lagen übereinander in eine auf einer Palette (3) befestigte, aus Mehrfachpappe hergestellte Schachtel (2) einpackt und anschließend die Schachtel (2) verschließt, und wobei in die Schachtel (2) eine Ringeinlage (4) eingestellt ist, welche an den vertikalen Innenwänden der Schachtel (2) mit Ausnahme der Bereiche ihrer Ecken anliegt, und wobei in jeder Ecke der Schachtel (2) ein sich von ihrem Boden bis zu ihrem Deckel erstreckender Rohrsbsehnitt (5) steht und die Rohrabschnitte (5) von der Ringeinlage (4) unter Stabilisierung ihrer Lage tangiert werden, und wobei die Schachtel (2) äußere Boden- und Deckelverschlußklappen aufweist, welche sich gegenseitig vollständig überlappen, und wobei man auf die Oberseite der verschlossenen Schachtel (2) einen Abdeckest (6) auflegt, und wobei man die verschlossene Schachtel (2), den Abdeckrost (6) und die Palette (3) in Längsrichtung und/oder Querrichtung mindestens je einmal mit einem Band umreift, und wobei man nach der Umreifung die Schachtel (2), den Abdeckrost (6) und die Palette (3) mit einer eine flächenbezogene Masse von 55 bis 460 g/m² aufweisenden Schrumpffolie überzieht sowie die Schrumpffolie durch Anblasen mit Warmluft einschrumpft, und wobei bis zu drei mit Schrumpffolie überzogene Paletten (3), Schachtein (2) und Abdeckroste (6) übereinander stapelbar sind.

2. Verfahren nach Anspruch 1, dadurch gekennzeichnet, daß man die verschlossene Schachtel (2), den Abdeckrost (6) und die Palette (3) in Längsrichtung und/oder in Querrichtung je zweimal mit einem Band (7) umreift.

## Claims

1. Provess for making a package for transporting calcium carbide for use in small metered quantities, wherein a plurality of bags made from a plastics sheet, preferably a polyethylene sheet having a thickness of 0,05 to 0,4 mm and a surface mass of 50 to 400 g/m², and being filled with a certain quantity of calcium carbide and closed, are disposed in varicus layers one above the other in a multi-layered card board box (2) mounted on a pallet (3), and the box (2) is closed; wherein the box (2) is filled with an annular member (4) which is in close contact with the vertical inside walls of the box (2) with the exception of the region of its corners; wherein each of the corners of box (2) is provided with a tubular trunk (5) reaching from its tottom to its cover the tubular trunks (5) being in contact tangentially with the annular member (4) stabilizing their positions; wherein the box (2) is provided with exterior bottom and cover closing flaps completely overlapping each other; wherein a covering grate (6) is placed on to the upper side of the close box (2); wherein the closed box (2), covering grate (6) und pallet (3) are encircled at least once in longitudinal and/or transversal direction by means of a tape; wherein after this encirclement, a shrinkable sheet having a surface mass of 55 to 460 g/m² is pulled over the box (2), covering grate (6) and pallet (3), and the shrinkable sheet is caused to shrink by blowing hot air thereonto; and wherein up to three pallets (3), boxes (2) and covering grates (6) are stackable.

2. Process as claimed in claim 1, wherein the box (2), covering grate (6) and pallet (3) are encircled twice in longitudinal and/or transversal direction by means of a tape (7).

## Revendications

1. Procédé de réalisation d'un emballage de transport de carbure de calcium destiné à être utilisé en faibles quantités dosées, dans lequel un grand nombre de sacs formés d'une feuille de matière plastique, de préférence une feuille de polyéthylène d'une épaisseur de 0,05 à 0,4 mm et d'une masse surfacique de 50 à 400 g/m², remplis d'une certaine quantité de carbure de calcium et fermé, sont disposés en plusieurs couches l'une au-dessus de l'autre dans une caisse (2) de carton multicouche montée sur une palette (3), et on ferme la caisse (2); dans lequel la caisse (2) renferme une garniture annulaire (4) disposée en contact intime avec les parois intérieures verticales de la caisse (2), à l'exception des régions de ses angles; dans lequel chacun des angles de la caisse (2) contient un tronçon de tube (5), s'étendant de son fond jusqu'à son couvercle, les tubes (5) étant en contact tangentiellement avec la garniture annulaire (4), ce qui stabilise leurs positions; dans lequel la caisse (2) présente des volets de fermeture de fond et de couvercle extérieurs se recouvrant complètement; dans lequel une grille de recouvrement (6) est posée sur la face supérieure de la caisse (2) fermée; dans lequel un ruban de cerclage entoure au moins une fois en sens longitudinal et/ou transversal la caisse (2) fermée, la grille de recouvrement (6) et la palette (3); dans lequel, après ce cerclage, on recouvre la caisse (2), la grille de recouvrement (6) et la palette (3) d'une feuille rétractable d'une masse surfacique de 55 à 460 g/m², et on rétracte la feuille par soufflage avec de l'air chaud; et dans lequel jusqu'à trois palettes (3), caisses (2) et grilles de recouvrement (6) recouvertes d'une fouille rétractée sont empilables.

2. Procédé selon la revendication 1, caractérisé en ce que la caisse (2), la grille de recouvrement (6) et la palette (3) sont cerclées deux fois dans le sens longitudinal et/ou transversal par un ruban (7).
